# EUROPÄISCHE PATENTSCHRIFT

(11) **EP 2 342 398 B1**
(45) Veröffentlichungstag und Bekanntmachung des Hinweises auf die Patenterteilung: **01.04.2015**
(21) Anmeldenummer: 09768231.4
(22) Anmeldetag: 23.09.2009
(51) Int. Cl.: E04F 15/04, E04F 13/10

(54) **BEFESTIGUNGSKONSTRUKTION FÜR TERRASSENBÖDEN**
FIXING CONSTRUCTION FOR TERRACE FLOORS
STRUCTURE DE FIXATION DE PLANCHERS DE TERRASSE

(30) Priorität: 23.09.2008 DE 102008048559; 23.09.2008 DE 102008048560
(43) Veröffentlichungstag der Anmeldung: 13.07.2011
(73) Patentinhaber: Knapp, Friedrich, 4362 Bad Kreuzen (AT)
(72) Erfinder: Knapp, Friedrich, 4362 Bad Kreuzen (AT)
(74) Vertreter: Staudte, Ralph
(86) Internationale Anmeldenummer: PCT/IB2009/007343
(87) Internationale Veröffentlichungsnummer: WO 2010/035145

(56) Entgegenhaltungen:
- DE-A1-102005 030 780
- DE-A1-102006 036 642
- DE-U1- 8 902 912
- DE-U1-202007 001 609
- DE-U1-202008 016 278

## Beschreibung

Die Erfindung betrifft eine Befestigungskonstruktion für Terrassenböden und ähnlich gelagerte Anwendungen.

Terrassenböden bestehen meist aus Holz und haben eine Unterkonstruktion aus parallel liegenden Kanthölzern mit rechteckigem Querschnitt. Auf diesen Kanthölzern, nachfolgend Trägerbohlen genannt, sind voneinander beabstandet liegende Holzbretter, nachfolgend Auflagebohlen genannt, befestigt.

Die einfachste Befestigungsart ist die Verschraubung, die jedoch von oben ausgeführt werden muss, sodass die Schraubenköpfe sichtbar sind. Daher werden zunehmend Befestigungsarten bevorzugt, bei denen die Befestigungselemente unter den Holzbohlen liegen, d. h. von diesen verdeckt werden oder die Befestigungselemente sind zwischen den Holzbohlen angeordnet und greifen in Ausnehmungen der Seitenkanten der Holzbohlen ein, wie z. B. in dem Dokument DE 10 2005 030 780 A1 beschrieben.

Für die Befestigung von Paneelplatten und dergleichen wurde auch schon ein Verbindungsprofil vorgeschlagen, bei dem ein erster Verbindungsstreifen mit einer ersten Paneelplatte und einem Stützträger verbunden ist, ein zweiter Verbindungsstreifen mit einer zweiten Paneelplatte verbunden ist, eine nach einer Seite hin offene Schubaufnahme zwischen einem Verbindungsflansch des ersten Verbindungsstreifens und einer Rückseite der ersten und zweiten Paneelplatte vorgesehen ist und im montierten Zustand ein Verbindungsflansch des zweiten Verbindungsstreifens in der Schubaufnahme steckt. Ein derartiges Verbindungsprofil ist in dem Dokument DE 89 02 912 U1 beschrieben.

Zudem wurde bereits ein System zur Verbindung und Befestigung von Bauplatten mit Hilfe von Rückseitenelementen vorgeschlagen. Bei einer Variante dieses in dem Dokument DE 20 2007 001 609 U1 beschriebenen Systems besteht ein Rückseitenelement aus zwei Teilen, wobei ein erster Teil mit einer ersten Bauplatte verbunden und als Nut ausgebildet ist, ein zweiter Teil mit einer zweiten Bauplatte verbunden und als Feder ausgebildet ist, ein Schenkel des ersten Teils auf einer Unterkonstruktion verschraubt ist und im montierten Zustand der zweite Teil in dem ersten Teil steckt.

An einen Terrassenboden aus Holz werden verschiedene Anforderungen gestellt. Die Terrasse ist meist nicht überdacht und daher den meteorologischen Einflüssen vollständig ausgesetzt. Durch Nässe und Temperaturunterschiede dehnt sich das Holz aus bzw. zieht es sich zusammen. Das betrifft sowohl die Holzbohlen als auch die Kanthölzer der Unterkonstruktion. Prinzipiell lässt sich das Ausdehnen und Schrumpfen des Holzes verringern, wenn besondere Holzarten verwendet werden oder wenn das Holz imprägniert wird, wodurch jedoch höhere Kosten entstehen. Es besteht jedoch das Bedürfnis, naturbelassene Hölzer zu verwenden, die zudem auch noch preiswerter sind. Weiterhin ist Holz anfällig gegen permanente Feuchtigkeit. Daher sind die Konstruktionen so zu gestalten, dass keine stauende Nässe auftritt.

Es ist die Aufgabe der Erfindung, die aus dem Stand der Technik bekannten Mängel bei Terrassenboden-Konstruktionen zu beseitigen und insbesondere kostengünstige und langlebige Terrassenböden bereitzustellen.

Die Aufgabe wird mit einer Befestigungskonstruktion für Terrassenböden nach Anspruch 1 gelöst, die nachfolgende Merkmale aufweist: Es sind Trägerbohlen vorgesehen, die vorzugsweise parallel auf dem Terrassenuntergrund aufliegen. Rechtwinklig dazu sind Auflagebohlen angeordnet, die mit Befestigungselementen auf den Trägerbohlen befestigt sind. Die Befestigungselemente sind je ein Paar rechteckige Kunststoffplatten, wobei jede Kunststoffplatte eine vorbestimmte Dicke aufweist und eine Verdickung hat, die als Streifen parallel zu einer Kante der Kunststoffplatte verläuft, wobei die Kunststoffplatte an der Verdickung die doppelte Dicke hat. Die Erfindung ergibt sich aus der Gestalt der Kunststoffplatten und aus ihrer Art der Befestigung an den Trägerbohlen und den Auflagebohlen. Die Kunststoffplatten sind mit ihren Verdickungen an der Unterseite der Auflagebohlen so befestigt, dass zwischen der Unterseite der Auflagebohlen und des Kunststoffplatten-Abschnitts jeweils ein Spalt ausgebildet ist und weiterhin die Kunststoffplatten-Abschnitte auf den Trägerbohlen befestigt sind. Auf der gegenüberliegenden Seite der Auflagebohlen sind die Befestigungselemente mit ihren Verdickungen so befestigt, dass zwischen der Oberseite der Trägerbohlen und der Unterseite des Kunststoffplatten-Abschnitts ebenfalls ein Spalt ausgebildet ist. Im Verbundzustand stecken die Kunststoffplatten-Abschnitte wechselseitig in diesen Spalten und bilden eine formschlüssige Verbindung.

Die Art der Befestigung der Kunststoffplatten ist dem Fachmann freigestellt, wobei vorzugsweise Schrauben verwendet werden.

Der Vorteil dieser Terrassenbodenkonstruktion besteht darin, dass die Kunststoffplatten-Abschnitte immer nur auf einer Seitenkante der Auflagebohle an der Trägerbohle befestigt sind. Somit können sich Dehnungen des Holzes, die durch Feuchtigkeits- und/oder Temperaturschwankungen verursacht werden, ausgleichen. Daher ist es nicht erforderlich, teure Spezialhölzer zu verwenden. Weiterhin wird durch diese schwimmende Konstruktion vermieden, dass an den Befestigungsstellen sehr große, durch die Dehnungen verursachte Kräfte wirken. Dadurch können z. B. beim Einsatz von Schrauben diese geringer dimensioniert werden. Da die Auflagebohlen von den Trägerbohlen beabstandet sind, ist eine gute Hinterlüftung gegeben, sodass ein Faulen des Holzes durch einen Nässestau vermieden wird.

Es ist klar, dass die Erfindung außer für Terrassenböden auch noch für andere Anwendungen geeignet ist, z. B. auch für senkrechte Verkleidungen. Die zu verbindenden Bauelemente müssen auch nicht notwendigerweise aus Holz sein.

Nach Anspruch 2 sind die Kunststoffplatten wenigstens 10 % breiter als die Breite der Trägerbohlen. Diese Weiterbildung der Erfindung hat den Vorteil, dass die Auflagebohlen auch über den Rand abgedeckt sind, sodass Wasser an den Kanten der Kunststoffplatten abtropft und nicht an die Trägerbohlen gelangt, so dass die Trägerbohlen besonders gut vor Nässe geschützt sind. Hierbei handelt es sich um eine besonders bevorzugte Ausführungsform der Erfindung.

Nach Anspruch 3 wird ein Schutz für die Befestigungselemente nach Anspruch 1 zur Herstellung eines Beschlags nach Anspruch 1 beansprucht.

Die Erfindung wird nachfolgend anhand von Zeichnungen näher erläutert, wobei gleiche Merkmale mit gleichen Bezugszeichen versehen sind.
- Fig. 1: zeigt einen Terrassenbelag aus Holz in einer perspektivischen Darstellung.
- Fig. 2a, b, c: zeigt je ein Paar Kunststoffplatten 3a, 3b, mit deren Hilfe die in Fig. 1 gezeigte Anordnung eines Terrassenbelages herstellbar ist.
- Fig. 3: zeigt eine Seitenansicht der erfindungsgemäßen Befestigungskonstruktion mit der Anordnung der Kunststoffplatten.
- Fig. 4: zeigt die perspektivische Darstellung von Fig. 1 und die Anordnung der sichtbaren Verbindungselemente.

Die Fig. 1 zeigt in perspektivischer Darstellung einen Terrassenbelag aus Holz mit Trägerbohlen 1, auf denen Auflagebohlen 2 angeordnet sind. Die Befestigung der Auflagebohlen 2 auf den Trägerbohlen 1 erfolgt mittels der in Fig. 2a, b, c gezeigten Kunststoffplatten 3a, 3b, die jeweils an einem Randabschnitt eine Verdickung 4 haben.

Die Fig. 3 zeigt eine Seitenansicht von Fig. 1 und die Anordnung der Kunststoffplatten 3a und 3b. Auf der Trägerbohle 1 ist mittels einer Holzschraube 5 eine Kunststoffplatte 3b befestigt. Die Kunststoffplatte 3b wurde vorher an ihrer Verdickung 4 auf der Unterseite der Auflagebohle 2a mittels der Holzschraube 6 befestigt. Auf der gegenüberliegenden Längsseite der Auflagebohle 2a ist mittels einer Holzschraube 7 eine weitere formgleiche, aber um 180 Grad gedrehte Kunststoffplatte 3a an ihrer Verdickung 4 befestigt. Unter der Auflagebohle 2b ist mittels der Holzschraube 9 eine Kunststoffplatte 3b befestigt. Die Kunststoffplatte 3b ist mit der Holzschraube 8 auch noch an der Trägerbohle 1 befestigt. Es ist erkennbar, dass die Kunststoffplatten 3a und 3b jeweils in die ausgebildeten Schlitze 11 a, b passen, sodass eine formschlüssige Verbindung entsteht.

Die Fig. 4 ist die perspektivische Darstellung von Fig. 1 und zeigt die Anordnung der teilweise sichtbaren Kunststoffplatten 3b, die gemäß Anspruch 2 auf jeder Seite über die Trägerbohle 1 hinausragt, weil die Kunststoffplatten 3b wenigstens 10% breiter sind als die Trägerbohle 1.

## Patentansprüche

1. Befestigungskonstruktion mit nachfolgenden Merkmalen:
- Trägerbohlen **(1)** und
- Auflagebohlen **(2; 2a, 2b),** wobei die Auflagebohlen **(2; 2a, 2b)** mit
- Befestigungselementen **(3a, 3b)** auf den Trägerbohlen **(1)** befestigt sind, wobei
- die Befestigungselemente jeweils eine erste rechteckige Kunststoffplatte **(3a)** und eine zweite rechteckige Kunststoffplatte **(3b)** umfassen, wobei jede Kunststoffplatte **(3a, 3b)**
- einen Kunststoffplatten-Abschnitt mit einer Dicke d aufweist und
- eine Verdickung **(4)** hat, die als Streifen parallel zu einer Kante der Kunststoffplatte verläuft, wobei die Kunststoffplatte an der Verdickung **(4)** die doppelte Dicke 2*d hat,
wobei
- die zweiten Kunststoffplatten **(3b)** mit ihren Verdickungen **(4)** an der Unterseite der Auflagebohlen **(2; 2a, 2b)** befestigt sind, sodass zwischen der Unterseite der Auflagebohlen **(2; 2a, 2b**) und der Oberseite des jeweiligen Kunststoffplatten-Abschnitts mit der Dicke d jeweils ein erster Spalt **(11a)** mit der Breite d ausgebildet ist, und weiterhin die Kunststoffplatten-Abschnitte der zweiten Kunststoffplatten **(3b)** auf den Trägerbohlen **(1)** befestigt sind,
- die ersten Kunststoffplatten **(3a)** mit ihren Verdickungen **(4)** an der Unterseite der Auflagebohlen **(2; 2a, 2b)** so befestigt sind, dass zwischen der Oberseite der Trägerbohlen **(1)** und der Unterseite des jeweiligen Kunststoffplatten-Abschnitts mit der Dicke d jeweils ein zweiter Spalt **(11b)** mit der Breite d ausgebildet ist, und
- im Verbundzustand einer ersten Auflagebohle **(2a)** und einer ihr benachbarten zweiten Auflagebohle **(2b)** der Kunststoffplatten-Abschnitt der ersten Kunststoffplatte **(3a)** der ersten Auflagebohle **(2a)** in dem ersten Spalt **(11a)** der zweiten Auflagebohle **(2b)** steckt und der Kunststoffplatten-Abschnitt der zweiten Kunststoffplatte **(3b)** der zweiten Auflagebohle **(2b)** in dem zweiten Spalt **(11b)** der ersten Auflagebohle **(2a)** steckt.

2. Befestigungskonstruktion nach Anspruch 1, wobei die Kunststoffplatten **(3a, 3b)** wenigstens 10 % breiter sind als die Breite der Trägerbohlen **(1).**

## Claims

1. An attachment structure comprising the following features:
- beams **(1)** and
- planks **(2; 2a, 2b),** wherein the planks **(2; 2a, 2b)**
- are attached to the beams **(1)** by means of attachment elements **(3a, 3b),** wherein
- said attachment elements each have a first rectangular plastic plate **(3a)** and a second rectangular plastic plate **(3b),** each plastic plate **(3a, 3b)** having
- a plastic plate section of thickness d and
- a reinforcement **(4)** extending in the form of a strip parallel to one edge of the plastic plate, the plastic plate being of double thickness 2*d at the reinforcement **(4),**
wherein
- the second plastic plates **(3b)** are attached at their reinforcements **(4)** to the underside of the planks **(2; 2a, 2b)** such that a first gap **(11 a)** of width d is formed between the underside of the planks **(2; 2a, 2b)** and the top side of the respective plastic plate section of thickness d, and furthermore said plastic plate sections of the second plastic plates **(3b)** are attached to the beams **(1),**
- the first plastic plates **(3a)** are attached at their reinforcements **(4)** to the underside of the planks **(2; 2a, 2b)** such that a second gap **(11b)** of width d is formed between the top side of the beams **(1)** and the underside of the respective plastic plate section of thickness d, and
- when a first plank **(2a)** and an adjacent second plank **(2b)** are in the joined state, the plastic plate section of the first plastic plate **(3a)** of the first plank **(2a)** projects into the first gap **(11a)** of the second plank **(2b),** and the plastic plate section of the second plastic plate **(3b)** of the second plank **(2b)** projects into the second gap **(11b)** of the first plank **(2a).**

2. The attachment structure of claim 1, wherein the plastic plates **(3a, 3b)** are at least 10 % wider than the width of the beams **(1).**

## Revendications

1. Structure de fixation ayant les caractéristiques suivantes:
- des madriers de support (1) et
- des madriers d'appui **(2; 2a, 2b),**
- les madriers d'appui **(2; 2a, 2b)** étant fixés sur les madriers de support **(1)** avec des éléments de fixation **(3a, 3b),**
- les éléments de fixation comprenant respectivement une première plaque en plastique **(3a)** de forme rectangulaire et une deuxième plaque en plastique **(3b)** de forme rectangulaire,
- chaque plaque en plastique **(3a, 3b)** présentant une section de plaque en plastique d'épaisseur d, et
- chaque plaque en plastique **(3a, 3b)** ayant un épaississement **(4),** qui s'étend sous forme de bande parallèlement à un bord de la plaque en plastique, la plaque en plastique au niveau de l'épaississement **(4)** ayant une double épaisseur égale à 2*d,
dans laquelle,
- les deuxièmes plaques en plastique **(3b)** sont fixées à la partie inférieure des madriers d'appui **(2; 2a, 2b)** avec leurs épaississements **(4)** de sorte que soit respectivement formé un premier espace **(11a)** de largeur d entre la partie inférieure des madriers d'appui **(2; 2a, 2b)** et la partie supérieure de la respective section de plaque en plastique d'épaisseur d, et les sections de plaque en plastique des deuxièmes plaques en plastique **(3b)** étant en outre fixées sur les madriers de support **(1),**
- les premières plaques en plastique **(3a)** sont fixées à la partie inférieure des madriers d'appui **(2; 2a, 2b)** avec leurs épaississements **(4)** de sorte que soit respectivement formé un deuxième espace **(11b)** de largeur d entre la partie supérieure des madriers de support **(1)** et la partie inférieure de la respective section de plaque en plastique d'épaisseur d, et
- à l'état assemblé d'un premier madrier d'appui **(2a)** et d'un deuxième madrier d'appui **(2b)** qui lui est adjacent, la section de plaque en plastique de la première plaque en plastique **(3a)** du premier madrier d'appui **(2a)** s'engage dans le premier espace **(11a)** du deuxième madrier d'appui **(2b)** et la section de plaque en plastique de la deuxième plaque en plastique **(3b)** du deuxième madrier d'appui **(2b)** s'engage dans le deuxième espace **(11 b)** du premier madrier d'appui **(2a).**

2. Structure de fixation selon la revendication 1, dans laquelle les plaques en plastique **(3a, 3b)** sont au moins 10 % plus larges que la largeur des madriers de support **(1).**
